# EUROPÄISCHE PATENTSCHRIFT

(11) **EP 2 025 572 B1**
(45) Veröffentlichungstag und Bekanntmachung des Hinweises auf die Patenterteilung: **31.03.2010**
(21) Anmeldenummer: 08011966.2
(22) Anmeldetag: 03.07.2008
(51) Int. Cl.: B61G 11/00

(54) **Vorrichtung für Puffer an Lokomotiven**
Device for locomotive bumpers
Dispositif pour tampons sur des locomotives

(30) Priorität: 17.08.2007 DE 102007038914
(43) Veröffentlichungstag der Anmeldung: 18.02.2009
(73) Patentinhaber: Vossloh Locomotives GmbH, 24159 Kiel (DE)
(72) Erfinder: Hildebrandt, Tim, 24244 Felm (DE); Kröger, Hartwig, 24161 Altenholz (DE)
(74) Vertreter: Hansmann, Dierk

(56) Entgegenhaltungen:
- FR-A- 326 359
- GB-A- 110 975
- GB-A- 158 731

## Beschreibung

Die Erfindung bezieht sich auf eine Vorrichtung für Puffer an Lokomotiven zur Aufnahme von Stößen und zur Fixierung, wobei ein außenliegender Pufferteller zur Stoßaufnahme über ein Pufferrohr mit einem Dämpfungselement federnd in einem feststehenden Aufnahmerohr kolbenartig verschiebbar angeordnet ist.

Solch eine Vorrichtung ist aus der GB 158 731 A bekannt.

Ausbildungen dieser Art sind mit unterschiedlichen Federungskonstruktionen bekannt und werden an jeder Lokomotive stirnseitig eingesetzt. In der Praxis hat sich gezeigt, daß Schwierigkeiten bestehen, wenn auf eine Lokomotive oder bei einem Lokomotiv-Verbund sogenannter Crashfall auftritt. Hierbei hat sich gezeigt, daß beim Aufeinandertreffen der Puffer der Lokomotiven eine Aufkletterbewegung auftreten kann, wobei durch die Gleitpaarung Stahl auf Stahl und eine geschmierte Oberfläche ein Gleiten der Oberflächen und damit eine Aufkletterbewegung der Lokomotiven begünstigt wird.

Die Aufgabe der Erfindung ist es, Puffer für einen Crashfall auszubilden, die einer Aufkletterbewegung beim Aufeinandertreffen der Puffer entgegenwirken.

Die Lösung dieser Aufgabe erfolgt erfindungsgemäß dadurch, daß mindestens ein Dorn im oder am Puffer angeordnet ist sowie dem Dorn ein Durchtritt im Pufferteller zugeordnet ist und der Dorn im Normalbetrieb bei Einfederung des Pufferrohres außerhalb der Außenfläche des Puffertellers angeordnet ist und bei weiterer Verschiebung des Pufferrohres im Crashfall der Dorn aus der Außenfläche des Puffertellers über den Durchtritt hervorragt.

Hierdurch wird ermöglicht, daß nur bei vollständiger Einfederung des Puffers und im Crashfall der Dorn Kontakt mit dem Puffer des Crashgegners erhält und durch die entstehende reibschlüssige Verbindung eine Aufkletterbewegung verhindert wird.

Eine vorteilhafte Ausbildung besteht darin, daß der Durchtritt mittig im Pufferteller angeordnet und der Dorn am Dämpfungselement ausgebildet ist.

Eine alternative Ausbildung ohne Eingriff in den Bauraum eines Standardpuffers besteht darin, daß der Pufferteller mindestens zwei Durchtritte für zugeordnete Dorne aufweist, die durch im Außenbereich von Pufferrohr/Aufnahmerohr angeordnete Stangenelemente gebildet sind.

Um eine verstärkte Ausbildung zu schaffen, wird vorgeschlagen, daß der Pufferteller über zusätzliche Verstärkungsrippen mit dem Pufferrohr verbunden ist.

Zur Reibungsvergrößerung wird vorgeschlagen, daß die außenliegenden Kontaktflächen der Dorne durch Rändeln bzw. in Form einer Verzahnung bearbeitet sind.

Um eine stabile Ausbildung zu gewährleisten, wird vorgeschlagen, daß die Stangenelemente zur Ausbildung der Dorne über Führungen am Pufferrohr/Aufnahmerohr angeordnet sind.

In der Zeichnung sind Ausführungsbeispiele der Erfindung schematisch dargestellt. Es zeigen:
- Fig. 1: eine erste Ausbildung als Schnittdarstellung eines Puffers mit einem mittig angeordneten Dorn im uneingefederten Zustand;
- Fig. 2: eine Darstellung wie Fig. 1 im eingefederten Zustand;
- Fig. 3: eine Darstellung gemäß Fig. 1 im Crashfall;
- Fig. 4: eine zweite Ausbildung eines Puffers als Schnittdarstellung im uneingefederten Zustand;
- Fig. 5: eine Darstellung gemäß Fig. 4 im Crashfall

Bei den gezeigten Ausführungen ist ein Puffer 1 in üblicher Ausgestaltung angeordnet. Ausgehend von einem Grundelement 2 ist ein Aufnahmerohr 3 fest zugeordnet und nimmt zur Stoßaufnahme ein kolbenartig eintauchendes federnd angeordnetes Pufferrohr 4 mit Dämpfungselement 5 auf. Mit dem Pufferrohr 4 ist ein Pufferteller 6 verbunden, wobei über Verstärkungsrippen 7 die Verbindung verstärkt ist.

Gemäß der Ausführung nach Fig. 1 bis 3 besitzt der Pufferteller 6 einen mittigen Durchtritt 8 im Pufferteller 6, dem ein innenliegender Dorn 9 zugeordnet ist. Der Dorn 9 ist in diesem Fall in Verlängerung des Dämpfungselementes 5 angeordnet und tritt im Crashfall in Verbindung mit der Verschiebung des Aufnahmerohres 3 aus der Außenfläche des Puffertellers 6 hervor.

Hierdurch wird eine reibschlüssige Verbindung geschaffen, die eine Aufkletterbewegung stark erschwert. Durch diese Ausbildung ist es möglich, außerhalb des Crashfalles die normalen Betriebsverhältnisse mit der erforderlichen Einfederung ohne Beeinträchtigung durchzuführen.

Eine weitere Ausführungsform gemäß Fig. 4 und 5 besteht darin, daß zwei Durchtritte 18 im Pufferteller 6 angeordnet sind, denen zwei Dorne 19 zugeordnet sind. Die Dorne 19 werden dabei durch Stangenelemente 10 gebildet, die im Außenbereich von Pufferrohr 4 und Aufnahmerohr 3 angeordnet sind und zusätzlich über Führungsabschnitte 11 am Pufferteller 6 geführt sind. Auch bei dieser Anordnung treten die Dorne 18 lediglich im Crashfall hervor.

## Patentansprüche

1. Vorrichtung für Puffer an Lokomotiven zur Aufnahme von Stößen und zur Fixierung, wobei ein außenliegender Pufferteller zur Stoßaufnahme über ein Pufferrohr mit einem Dämpfungselement federnd in einem feststehenden Aufnahmerohr kolbenartig verschiebbar angeordnet ist, **dadurch gekennzeichnet, daß** mindestens ein Dorn (9) im oder am Puffer (1) angeordnet ist sowie dem Dorn (9) ein Durchtritt (8) im Pufferteller (6) zugeordnet ist und der Dorn (9) im Normalbetrieb bei Einfederung des Pufferrohres (4) außerhalb der Außenfläche des Puffertellers (6) angeordnet ist und bei weiterer Verschiebung des Pufferrohres (4) im Crashfall der Dorn (9) aus der Außenfläche des Puffertellers (6) über den Durchtritt (8) hervorragt.

2. Vorrichtung nach Anspruch 1, **dadurch gekennzeichnet, daß** der Durchtritt (8) mittig im Pufferteller (6) angeordnet und der Dorn (9) am Dämpfungselement (5) ausgebildet ist.

3. Vorrichtung nach Anspruch 1, **dadurch gekennzeichnet, daß** der Pufferteller (6) mindestens zwei Durchtritte (18) für zugeordnete Dorne (19) aufweist, die durch im Außenbereich von Pufferrohr/Aufnahmerohr (4, 3) angeordnete Stangenelemente (10) gebildet sind.

4. Vorrichtung nach einem der Ansprüche 1 bis 3, **dadurch gekennzeichnet, daß** der Pufferteller (6) über zusätzliche Verstärkungsrippen (7) mit dem Pufferrohr (4) verbunden ist.

5. Vorrichtung nach einem der Ansprüche 1 bis 4, **dadurch gekennzeichnet, daß** die außenliegenden Kontaktflächen der Dorne (9, 19) durch Rändeln oder in Form einer Verzahnung bearbeitet sind.

6. Vorrichtung nach Anspruch 2 bis 5, **dadurch gekennzeichnet, daß** die Stangenelemente (10) zur Ausbildung der Dorne (19) über Führungen (11) am Pufferrohr/Aufnahmerohr (4, 3) angeordnet sind.

## Claims

1. Device for buffers on locomotives for absorbing impacts and for fixing purposes, wherein an externally located buffer plate for absorbing impacts is arranged so as to be resiliently displaceable, via a buffer tube with a damping element, in a piston-like manner within a fixed absorbing tube, **characterised in that** at least one ram (9) is arranged in or on the buffer (1) and a passage (8) in the buffer plate (6) is associated with the ram (9) and, when deflection of the buffer tube (4) occurs in the course of normal operation, said ram (9) is arranged outside the outer face of the buffer plate (6) and, when further displacement of the buffer tube (4) occurs in the event of a crash, the ram (9) protrudes from the outer face of the buffer plate (6) via the passage (8).

2. Device according to claim 1, **characterised in that** the passage (8) is arranged centrally in the buffer plate (6) and the ram (9) is constructed on the damping element (5).

3. Device according to claim 1, **characterised in that** the buffer plate (6) has at least two passages (18) for associated rams (19), which are formed by bar elements (10) arranged in the outer region of the buffer tube/absorbing tube (4, 3).

4. Device according to one of claims 1 to 3, **characterised in that** the buffer plate (6) is connected to the buffer tube (4) via additional reinforcing ribs (7).

5. Device according to one of claims 1 to 4, **characterised in that** the externally located contact faces of the rams (9, 19) are machined by knurling or machined in the form of toothing.

6. Device according to claims 2 to 5, **characterised in that** the bar elements (10) for constructing the rams (19) are arranged on the buffer tube/absorbing tube (4, 3) via guides (11).

## Revendications

1. Dispositif pour tampons sur des locomotives pour l'absorption de chocs et pour la fixation, un plateau de tampon (6) situé à l'extérieur, destiné à absorber les chocs, étant disposé par l'intermédiaire d'un tube de tampon, avec un élément amortisseur, dans un tube de réception fixe, dans lequel, faisant ressort, il peut être déplacé à la manière d'un piston, **caractérisé en ce qu'**au moins une broche (9) est disposée dans ou sur le tampon (1) et qu'un passage (8) dans le plateau de tampon (6) est associé à la broche (9), et que la broche (9), en fonctionnement normal, est située, lors de la compression du tube de tampon (4), en dehors de la surface extérieure du plateau de tampon (6), et que, lors d'un autre déplacement du tube de tampon (4), en cas de collision, la broche (9) fait saillie en dehors de la surface extérieure du plateau de tampon (6), à travers le passage (8).

2. Dispositif selon la revendication 1, **caractérisé en ce que** le passage (8) est disposé centralement dans le plateau de tampon (6) et que la broche (9) est formée sur l'élément amortisseur (5).

3. Dispositif selon la revendication 1, **caractérisé en ce que** plateau de tampon (6) présente au moins deux passages (18) pour des broches (19) y associées, qui sont formées par des éléments en forme de tiges (10) disposés dans la région extérieure du tube de tampon / tube de réception (4, 3).

4. Dispositif selon l'une des revendications 1 à 3, **caractérisé en ce que** le plateau de tampon (6) est relié au tube de tampon (4) par l'intermédiaire de nervures de renforcement supplémentaires (7).

5. Dispositif selon l'une des revendications 1 à 4, **caractérisé en ce que** les surfaces de contact extérieures des broches (9, 19) sont moletées ou usinées en forme de dentures.

6. Dispositif selon l'une des revendications 2 à 5, **caractérisé en ce que** les éléments en forme de tiges (10), pour la formation des broches (19), sont installés, par l'intermédiaire de guidages (11), sur le tube de tampon / tube de réception (4, 3).
